# EUROPÄISCHE PATENTSCHRIFT

(11) **EP 3 730 708 B1**
(45) Veröffentlichungstag und Bekanntmachung des Hinweises auf die Patenterteilung: **04.06.2025**
(21) Anmeldenummer: 19170477.4
(22) Anmeldetag: 23.04.2019
(51) Int. Cl.: E04B 1/00

(54) **THERMISCH ISOLIERENDES VERBINDUNGSELEMENT UND THERMISCH ISOLIERENDES BAUELEMENT**
THERMALLY INSULATING CONNECTION ELEMENT AND THERMALLY INSULATING COMPONENT
ÉLÉMENT DE RACCORDEMENT THERMO-ISOLANT ET COMPOSANT THERMO-ISOLANT

(43) Veröffentlichungstag der Anmeldung: 28.10.2020
(73) Patentinhaber: Leviat GmbH, 40764 Langenfeld (DE)
(72) Erfinder: Remy, Olivier, 2800 Mechelen (BE); Heidolf, Thorsten, 99435 Weimar (DE); Garke, Robert, 99096 Erfurt (DE); Füllsack-Köditz, Raimo, 99423 Weimar (DE); Branco, Miguel, Katy, Texas 77493 (US)
(74) Vertreter: Reinhardt, Annette

(56) Entgegenhaltungen:
- EP-A1- 0 568 813
- EP-A1- 1 680 559
- EP-A1- 3 656 938
- DE-A1- 102016 113 558
- US-A1- 2016 002 920

## Beschreibung

Die Erfindung betrifft ein thermisch isolierendes Bauelement der im Oberbegriff des Anspruchs 1 angegebenen Gattung.

Aus der WO 2017/121658 A1 ist ein thermisch isolierendes Bauelement bekannt, das mehrere Verbindungselemente, nämlich Zugstäbe, umfasst. Ein Teil der Verbindungselemente besteht aus nichtmetallischem Material, beispielsweise aus Harz, in das Basaltfasern eingebettet sind. Der andere Teil der Zugstäbe besteht aus Stahl.

Aus der WO 2005/035892 A1 ist es auch bekannt, im Bereich der Trennfuge ein Verbindungselement aus glasfaserverstärktem Kunststoff in Stahlmuttern einzuschrauben, die die Trennfuge durchragen. Dadurch wird die mechanische Belastbarkeit erhöht. Durch Verwendung von Stahlmuttern sinkt jedoch gleichzeitig die Isolierwirkung.

Die DE 10 2016 113 558 A1 offenbart ein Bauelement zur Wärmedämmung, dessen Zugbewehrungselemente als mehrteilige Kompositelemente ausgebildet sind. Die Zugbewehrungselemente umfassen einen Mittelabschnitt, der aus faserverstärktem Kunststoff bestehen kann, sowie mit dem Mittelabschnitt verbundene Verankerungsabschnitte, die aus Betonstahl bestehen und mit dem Mittelabschnitt fest verbunden sind.

Die US 2016/002920 A1 offenbart Druckübertragungselemente, deren Querschnittsform von der Kreisform abweicht und die aus unterschiedlichen Materialien bestehen können.

Die EP 0 568 813 A1 offenbart ein Bauelement zur Wärmedämmung mit Bewehrungsstäben, die mit einer korrosionsschützenden Beschichtung versehen sind. Ergänzend ist ein Abriebschutz vorgesehen.

Die nachveröffentlichte EP 3 656 938 B1 offenbart ein Bauelement zur wärmebrückenarmen Anbindung eines vorkragenden Außenteils an eine Gebäudehülle, das ein einstückig ausgebildetes Bewehrungselement aus faserverstärktem Kunststoff aufweist. Das Bewehrungselement weist einen Verankerungsabschnitt auf, der auf seiner Außenfläche eine Oberflächenprofilierung aufweist. Die Oberflächenprofilierung kann durch Rippen gebildet sein.

Aufgabe der Erfindung ist es, ein thermisch isolierendes Bauelement anzugeben, das hohe Kräfte übertragen kann und eine gute Isolierwirkung aufweist.

Thermisch isolierende Verbindungselemente, insbesondere thermisch isolierende Verbindungselemente für thermisch isolierende Bauelemente weisen üblicherweise Verankerungsabschnitte auf, die in die getragene Struktur und die Tragstruktur, beispielsweise in eine Balkonplatte und eine Gebäudedecke, ragen, und die in den umgebenden Beton eingegossen sind. Derartige Verbindungselemente besitzen üblicherweise einen Mittelabschnitt, der eine Trennfuge zwischen getragener Struktur und Tragstruktur überbrückt. Es hat sich nun gezeigt, dass in den Verbindungsabschnitten der umgebende Beton maßgeblich an der Tragwirkung teilhat. Lediglich im Mittelabschnitt muss das Verbindungselement allein alle auftretenden Kräfte aufnehmen.

Für ein thermisch isolierendes Bauelement zum Einsatz in einer Trennfuge zwischen einer getragenen Struktur und einer Tragstruktur, insbesondere zwischen einer Balkonplatte und einer Gebäudedecke, mit einem Isolierkörper, wobei der Isolierkörper eine Längsrichtung und in Längsrichtung verlaufende, einander gegenüberliegende Längsseiten besitzt, ist vorgesehen, dass sich mindestens ein Verbindungselement durch den Isolierkörper erstreckt.

Für das Verbindungselement aus faserverstärktem Material, bei dem sich zumindest ein Teilquerschnitt einteilig und durchgehend durch den ersten Verbindungsabschnitt, den Mittelabschnitt und den zweiten Verbindungsabschnitt erstreckt, ist vorgesehen, dass die Steifigkeit des Verbindungselements im Mittelabschnitt größer als in den Verbindungsabschnitten ist.

Im Unterschied zum Stand der Technik sieht die vorliegende Erfindung demnach nicht vor, das Verbindungselement aus faserverstärktem Material mit Stahlverbindungselementen oder mit umgebenden Verstärkungselementen wie Muttern oder dgl. aus Stahl zu kombinieren, sondern das Verbindungselement aus faserverstärktem Material selbst im Mittelabschnitt mit größerer Steifigkeit auszubilden. Dadurch, dass lediglich im Mittelabschnitt die Steifigkeit des thermisch isolierenden Verbindungselements erhöht wird, ist die zusätzlich benötigte Menge an faserverstärktem Material vergleichsweise gering, so dass das Verbindungselement vergleichsweise günstig herstellbar ist. Dadurch, dass das Verbindungselement vollständig aus faserverstärktem Material besteht, kann eine sehr gute Isolierwirkung bei gleichzeitig hohen übertragbaren Kräften erreicht werden.

Die Steifigkeit der Mittelabschnitte beträgt vorzugsweise mindestens 110%, insbesondere mindestens 130%, bevorzugt mindestens 150% der Steifigkeit jedes Verbindungsabschnitts. Die Steifigkeit der beiden Verbindungsabschnitte ist dabei bevorzugt gleich groß. Es kann jedoch auch vorgesehen sein, zwei Verbindungsabschnitte mit unterschiedlicher Steifigkeit vorzusehen.

Der Teilquerschnitt, der sich einteilig und durchgehend durch die beiden Verbindungsabschnitte und den Mittelabschnitt erstreckt, bildet vorzugsweise in mindestens einem Verbindungsabschnitt, insbesondere in beiden Verbindungsabschnitten mindestens 30%, insbesondere mindestens 50% des Querschnitts des Verbindungselements. Der Teilquerschnitt bildet einen durchgehenden Stab durch die Verbindungsabschnitte und den Mittelabschnitt, der nicht unterbrochen ist. Beispielsweise ist das Verbindungselement in dem Teilquerschnitt nicht aus mehreren in Längsrichtung des Verbindungselements miteinander verbundenen Abschnitten hergestellt. Dadurch erstreckt sich die Faserbewehrung in dem Teilquerschnitt durchgehend durch beide Verbindungsabschnitte und den Mittelabschnitt. Dadurch wird eine hohe Steifigkeit erreicht.

Eine einfache Gestaltung ergibt sich dadurch, dass das Verbindungselement mindestens ein Grundelement und mindestens ein mit dem Grundelement verbundenes Verstärkungselement aufweist, wobei das mindestens eine Grundelement sich durchgehend durch die Verbindungsabschnitte und den Mittelabschnitt erstreckt und zumindest einen Teil des Teilquerschnitts bildet und wobei das mindestens eine Verstärkungselement im Mittelabschnitt angeordnet ist und sich nicht in die Verbindungsabschnitte erstreckt. Dadurch, dass das Verbindungselement aus Grundelement und Verstärkungselement aufgebaut ist, kann durch Abstimmung der Querschnitte von Grundelement und Verstärkungselement auf einfache Weise eine Abstimmung der gewünschten Steifigkeitseigenschaften und Isoliereigenschaften erreicht werden. Zur Abstimmung der Steifigkeits- und/oder der isolierenden Eigenschaften des Verbindungselements und zur Erzielung weiterer gewünschter Eigenschaften können das mindestens eine Grundelement und das mindestens eine Verstärkungselement aus dem gleichen faserverstärkten Material oder aus unterschiedlichen faserverstärkten Materialien bestehen. Das mindestens eine Verstärkungselement kann vorzugsweise stoffschlüssig oder mechanisch an dem mindestens einen Grundelement fixiert sein. Das Verstärkungselement kann zur stoffschlüssigen Verbindung beispielsweise an dem Grundelement verklebt oder durch einen Schweißvorgang, beispielsweise durch Ultraschallschweißen, mit dem Grundelement verbunden sein. Als mechanische Befestigung ist insbesondere eine Verrastung vorgesehen. Auch eine Befestigung über eines oder mehrere separate Befestigungselemente kann jedoch vorteilhaft sein. Auch andere Arten der Verbindung von Verstärkungselement und Grundelement miteinander können vorteilhaft sein.

Vorteilhaft ist das Verbindungselement in einem Pultrusionsverfahren hergestellt. Bei einem Verbindungselement aus Grundelement und Verstärkungselement sind bevorzugt alle Grundelemente und alle Verstärkungselemente in einem Pultrusionsverfahren hergestellt.

Das Verbindungselement weist vorzugsweise in mindestens einem Verbindungsabschnitt ein Profil an seiner Außenseite auf. Das Profil kann in vielfältiger geometrischer Form gestaltet sein und verbessert die Verankerung des mindestens einen Verbindungsabschnitts im umgebenden Beton. Auch im Mittelabschnitt kann ein Profil am Verbindungselement vorgesehen sein. Dies ist insbesondere dann vorteilhaft, wenn das Verbindungselement in einem thermisch isolierenden Bauelement angeordnet wird und der Mittelabschnitt im Einbauzustand aus dem Isolierkörper des thermisch isolierenden Bauelements ragt.

Zur Anpassung an gewünschte Eigenschaften kann der Mittelabschnitt zumindest teilweise aus einem anderen Material bestehen als die Verbindungsabschnitte. Hierzu kann insbesondere das Verstärkungselement aus einem anderen Material als das Grundelement bestehen. Es kann jedoch auch vorgesehen sein, ein einteilig gestaltetes Verbindungselement vorzusehen, das in den Verbindungsabschnitten und im Mittelabschnitt aus unterschiedlichen Materialien besteht. Auch ein Grundelement, das in den Verbindungsabschnitten und im Mittelabschnitt aus unterschiedlichen Materialien besteht, kann vorteilhaft sein. Insbesondere können unterschiedliche Faserbewehrungen oder unterschiedliche Grundmaterialien, in die die Fasern eingebettet sind, in den einzelnen Abschnitten vorgesehen sein.

Vorteilhaft besteht der Mittelabschnitt zumindest teilweise aus einem Material, das eine höhere Feuerbeständigkeit aufweist als das Material mindestens eines Verbindungsabschnitts. Der Mittelabschnitt besteht vorteilhaft zumindest teilweise aus gieß- oder spritzfähigem Material. Der Mittelabschnitt besteht vorteilhaft zumindest teilweise aus mineralischem Material, insbesondere aus hochfestem Beton bzw. Mörtel oder ultrahochfestem Beton bzw. Mörtel. Vorzugsweise besteht der Mittelabschnitt zumindest teilweise aus einem Material, das eine niedrigere thermische Leitfähigkeit aufweist als das Material mindestens eines Verbindungsabschnitts.

Das Grundmaterial des faserverstärkten Materials, in das die Fasern eingebettet sind, kann ein Kunststoffmaterial oder ein mineralisches Material sein. Vorzugsweise weist das faserverstärkte Material Glasfasern und/oder Basaltfasern und/oder Kohlefasern und/oder Aramidfasern als Faserverstärkung auf. Auch Fasern aus anderen Materialen können für die Faserverstärkung vorteilhaft sein.

Vorteilhaft ist mindestens ein Verbindungsabschnitt über einen Übergangsabschnitt mit dem Mittelabschnitt verbunden, wobei der Querschnitt des Verbindungselements im Übergangsabschnitt sich vom Verbindungsabschnitt zum Mittelabschnitt kontinuierlich vergrößert. Dadurch wird eine Kerbwirkung am Übergang zwischen Verbindungsabschnitt und Mittelabschnitt vermieden. Der Übergangsabschnitt kann dabei eine gerade oder gewölbte, beispielsweise konvexe oder konkave Außenkontur aufweisen.

Der Mittelabschnitt ragt an mindestens einer Längsseite, insbesondere an beiden Längsseiten des Isolierkörpers aus dem Isolierkörper.

Ausführungsbeispiele der Erfindung werden im Folgenden anhand der Zeichnung erläutert. Es zeigen:
- Fig. 1: eine schematische Darstellung eines thermisch isolierenden Bauelements in einer Trennfuge,
- Fig. 2: eine ausschnittsweise schematische perspektivische Darstellung eines thermisch isolierenden Bauelements,
- Fig. 3: eine Ansicht auf die Stirnseite eines Verbindungselements des thermisch isolierenden Bauelements nach Fig. 2,
- Fig. 4: eine schematische perspektivische Darstellung der Anordnung aus Fig. 2,
- Fig. 5: eine ausschnittsweise schematische perspektivische Darstellung einer nicht erfindungsgemäßen Ausführung eines thermisch isolierenden Bauelements,
- Fig. 6: eine perspektivische Darstellung des Verbindungselements aus Fig. 5,
- Fig. 7: eine Ansicht auf die Stirnseite des Verbindungselements aus Fig. 6,
- Fig. 8: eine Ansicht auf die Stirnseite einer alternativen Gestaltung des Verbindungselements aus Fig. 6,
- Fig. 9: eine perspektivische Darstellung eines alternativen Verbindungselements,
- Fig. 10: eine Ansicht auf die Stirnseite des Verbindungselements aus Fig. 9,
- Fig. 11: eine perspektivische Darstellung des Verbindungselements aus Fig. 9,
- Fig. 12: eine perspektivische Darstellung eines weiteren Ausführungsbeispiels eines Verbindungselements,
- Fig. 13: eine Ansicht auf die Stirnseite des Verbindungselements aus Fig. 12,
- Fig. 14: eine perspektivische Darstellung des Verbindungselements aus Fig. 12,
- Fig. 15 und 16: perspektivische Darstellungen eines weiteren Ausführungsbeispiels eines Verbindungselements,
- Fig. 17: eine Ansicht auf die Stirnseite des Verbindungselements aus den Figuren 15 und 16,
- Fig. 18: eine Ausführungsvariante des Verstärkungselements des Verbindungselements aus den Figuren 15 bis 17,
- Fig. 19 und 20: schematische Darstellungen von Ausführungsvarianten für den Übergangsabschnitt zwischen Verbindungsabschnitt und Mittelabschnitt.

Fig. 1 zeigt in perspektivischer, schematischer Darstellung ein thermisch isolierendes Bauelement 1, das zum Einsatz in einer Trennfuge 4 zwischen einer getragenen Struktur und einer Tragstruktur, im Ausführungsbeispiel zwischen einer schematisch dargestellten Balkonplatte 2 und einer schematisch dargestellten Gebäudedecke 3, vorgesehen ist. Das thermisch isolierende Bauelement 1 umfasst einen Isolierkörper 5, der mit Isoliermaterial gefüllt ist. Der Isolierkörper 5 ist als länglicher Kasten ausgebildet und besitzt eine Längsrichtung 6, die sich in Längsrichtung der Trennfuge 4 und im Einbauzustand in horizontaler Richtung erstreckt, sowie eine Querrichtung 7, die sich im Einbauzustand in horizontaler Richtung von der Balkonplatte 2 zur Gebäudedecke 3 und senkrecht zur Längsrichtung 6 erstreckt. Der Isolierkörper 5 besitzt außerdem eine Hochrichtung 8, die im Einbauzustand vertikal ausgerichtet ist und senkrecht zur Längsrichtung 6 und senkrecht zur Querrichtung 7 verläuft.

Der Isolierkörper 5 weist einander gegenüberliegende Längsseiten 9 und 10 auf, die näherungsweise parallel zur Längsrichtung 6 und zur Hochrichtung 8 verlaufen. Zur Übertragung von Kräften zwischen Balkonplatte 2 und Gebäudedecke 3 sind Verbindungselemente 13, 14, 15 vorgesehen, die an gegenüberliegenden Längsseiten 9 und 10 des Isolierkörpers 5 aus dem Isolierkörper 5 in die Balkonplatte 2 bzw. die Gebäudedecke 3 ragen.

Die Verbindungselemente 13 sind im Ausführungsbeispiel als Zugstäbe ausgebildet und im Einbauzustand im oberen Bereich des Isolierkörpers 5 angeordnet. Die Verbindungselemente 14 sind im Ausführungsbeispiel Druckstäbe, die im unteren Bereich des Isolierkörpers 5 angeordnet sind. Die Verbindungselemente 15 sind Querkraftstäbe, die in der Gebäudedecke 3 im oberen und in der Balkonplatte 2 im unteren Bereich bzw. in der Balkonplatte 2 im oberen und in der Gebäudedecke 3 im unteren Bereich verlaufen. Zur Aufnahme von Druckkräften sind außerdem Drucklager 16 sowie Druckschublager 17 vorgesehen. Art und Anordnung sowie Auslegung der Verbindungselemente 13, 14, 15, der Drucklager 16 und der Druckschublager 17 sind auf den Einsatzfall des thermisch isolierenden Bauelements 1 anzupassen und an den Bedarf angepasst auszuwählen. Einzelne Arten von Verbindungselementen können daher auch entfallen oder es können weitere Arten von Verbindungselementen vorgesehen sein.

Um eine gute Isolierwirkung durch das thermisch isolierende Bauelement 1 zu erreichen, ist erfindungsgemäß vorgesehen, die in Fig. 1 lediglich schematisch dargestellten Verbindungselemente 13, 14 und/oder 15 aus faserverstärktem Material auszubilden. Dadurch, dass die Verbindungselemente 13, 14 und/oder 15 weder teilweise noch vollständig aus Metall bestehen, kann eine sehr gute Isolierwirkung erreicht werden. Das faserverstärkte Material kann dabei Glasfasern und/oder Basaltfasern und/oder Kohlefasern und/oder Aramidfasern und/oder Stahlfasern aufweisen. Das Grundmaterial, in dem die verstärkenden Fasern eingebettet sind, besteht nicht aus Metall. Dadurch sind eingebettete Fasern, insbesondere Stahlfasern voneinander über das Grundmaterial thermisch getrennt, und es ergibt sich auch bei Verwendung von Stahlfasern eine gute Isolierwirkung.

Fig. 2 zeigt schematisch die Anordnung eines Verbindungselements 13 in einem Isolierkörper 5. Der Isolierkörper 5 ist dabei lediglich ausschnittsweise dargestellt und kann in Längsrichtung 6 und in Hochrichtung 8 (Fig. 1) eine deutlich größere Erstreckung aufweisen. Die Anordnung des Verbindungselements 13 in Hochrichtung 8 ist auf den Einsatzfall angepasst zu wählen.

Das Verbindungselement 13 ist im Ausführungsbeispiel nach Fig. 2 aus einem Grundelement 26 und einem am Grundelement 26 gehaltenen Verstärkungselement 27 aufgebaut. Das Grundelement 26 besitzt eine Länge l₁, die im Ausführungsbeispiel der Gesamtlänge des Verbindungselements 13 entspricht. Das Verstärkungselement 27 besitzt eine Länge l₂, die kleiner als die Länge l₁ ist. Das Grundelement 26 ragt im Ausführungsbeispiel an beiden Enden des Verstärkungselements 27 hervor. Die Abschnitte des Grundelements 26, die über das Verstärkungselement 27 hervorragen, bilden Verbindungsabschnitte 21 und 23, an denen das Verbindungselement 13 im umgebenden Beton von Balkonplatte 2 und Gebäudedecken 3 umgeben und eingebettet ist. Der dazwischen liegende Bereich, in dem sich sowohl das Grundelement 26 als auch das Verstärkungselement 27 erstrecken, bildet einen Mittelabschnitt 22, der durch den Isolierkörper 5 ragt. Im Ausführungsbeispiel ist die Länge l₂ des Verstärkungselements 27 größer als die Erstreckung des Isolierkörpers 5 in Querrichtung 7, so dass der Mittelabschnitt 22 an beiden Längsseiten 9 und 10 des Isolierkörpers 5 aus dem Isolierkörper 5 ragt.

Wie Fig. 2 zeigt, besitzen die Verbindungsabschnitte 21 und 23 jeweils eine Länge l₃. Die Länge l₃ entspricht mindestens dem 5fachen des in Fig. 3 dargestellten größten Durchmessers d des jeweiligen Verbindungsabschnitts 21, 23. Bevorzugt ist die Länge l₃ mindestens so groß wie die Länge l₂, insbesondere größer als die Länge l₂, so dass sich eine gute Verankerung des Verbindungselements 13, 14, 15 im umgebenden Beton ergibt.

Dadurch, dass das Verstärkungselement 27 im Mittelabschnitt 22 angeordnet und fest mit dem Grundelement 26 verbunden ist, ergibt sich im Mittelabschnitt 22 eine erhöhte Steifigkeit des Verbindungselements 13. Vorteilhaft beträgt die Steifigkeit im Mittelabschnitt 22 mindestens 110%, insbesondere mindestens 130%, bevorzugt mindestens 150% der Steifigkeit jedes Verbindungsabschnitts 21 und 23.

Wie Fig. 2 zeigt, kann das Grundelement 26 ein Profil 28 aufweisen, das beispielsweise durch im Grundelement 26 eingefräste Nuten gebildet sein kann. Im Ausführungsbeispiel verlaufen die Nuten senkrecht zu einer Längsrichtung 50 des Verbindungselements 13. Auch eine wendelförmige Gestaltung der Nuten kann jedoch vorgesehen sein. Auch eine andere Art der Profilierung, die die Verankerung im umgebenden Beton verbessert, kann vorteilhaft sein.

Wie Fig. 2 zeigt, erstreckt sich ein Teilquerschnitt 25 des Grundelements 26 über die gesamte Länge des Verbindungselements 13 von einem ersten Ende 18 bis zu einem zweiten Ende 19 des Verbindungselements 13. Die Enden 18 und 19 sind dabei im Ausführungsbespiel an den Verbindungsabschnitten 21 und 23 angeordnet. Ist ein Profil 28 vorgesehen, so ist der Teilquerschnitt 25, der sich über die gesamte Länge des Verbindungselements 13 erstreckt, um den Querschnitt des Profils verringert. Der Teilquerschnitt 25 beträgt vorteilhaft mindestens 30%, insbesondere mindestens 50% des Querschnitts des Verbindungselements in mindestens einem, insbesondere in beiden Verbindungsabschnitten 21 und 23.

Fig. 3 zeigt die Gestaltung von Grundelement 26 und Verstärkungselement 27 im Einzelnen. Grundelement 26 und Verstärkungselement 27 bilden zusammengefügt näherungsweise einen kreisförmigen Querschnitt, wobei der Außenumfang des Verstärkungselements 27 einen geringfügig größeren Abstand zu einer Längsmittelachse 49 des Verbindungselements 13 aufweist als das Grundelement 26. Das Verstärkungselement 27 ist am Grundelement 26 im Ausführungsbeispiel mechanisch, nämlich über eine Schnappverbindung gehalten. Dazu sind am Verstärkungselement 27 Rastnasen 30 ausgebildet, die in entsprechende Vertiefungen 36 des Verstärkungselements 27 ragen. Das Grundelement 26 und das Verstärkungselement 27 sind - bis auf ein ggf. eingebrachtes Profil 28 - mit über ihre gesamte Länge näherungsweise konstantem Querschnitt ausgebildet. Die Rastnasen 30 sind als Stege ausgebildet, die sich über die gesamte Länge des Verstärkungselements 27 erstrecken. Das Grundelement 26 ist im Ausführungsbeispiel mit näherungsweise T- oder pilzförmigem Querschnitt ausgebildet. Das Verstärkungselement 27 besitzt einen näherungsweise C-förmigen Querschnitt, wobei die Enden des C die Rastnasen 30 bilden. Die Anordnung des Verbindungselements 13 am Isolierkörper 5 ist auch in Fig. 4 dargestellt. Hier ist erkennbar, dass der Mittelabschnitt 22 an beiden Längsseiten 9 und 10 des Isolierkörpers 5 aus dem Isolierkörper 5 ragt.

Fig. 5 zeigt eine alternative Anordnung einer nicht erfindungsgemäßen Ausführung eines Verbindungselements 13, bei dem der Mittelabschnitt 22 vollständig im Isolierkörper 5 angeordnet ist. Nur die Verbindungsabschnitte 21 und 23 ragen aus dem Isolierkörper 5. Die Öffnungen, durch die das Verbindungselement 13 aus dem Isolierkörper 5 ragt, sind in ihrer Größe auf die Verbindungsabschnitte 21 und 23 abgestimmt. Dadurch hält der Mittelabschnitt 22 das Verbindungselement 13 in seiner Lage im Isolierkörper 5. Das Verbindungselement 13 kann nicht aus dem Isolierkörper 5 gezogen werden.

In alternativer, nicht erfindungsgemäßer Ausführung kann auch vorgesehen sein, dass der Mittelabschnitt 22 an den Längsseiten 9 und 10 des Isolierkörpers 5 endet. Die beschriebenen Anordnungsvarianten des Mittelabschnitts 22 bezüglich des Isolierkörpers 5 sind für alle beschriebenen Ausführungsbeispiele von Verbindungselementen 13, 14, 15 vorteilhaft.

Die in Fig. 5 dargestellte, nicht erfindungsgemäße Ausführung und das in den Figuren 6 und 7 dargestellte Ausführungsbeispiel eines Verbindungselements 13 weist ein Grundelement 26 und ein Verstärkungselement 27 auf. Das Grundelement 26 ist als Stab mit kreisförmigem Querschnitt ausgebildet. Auch ein anderer Querschnitt kann jedoch vorteilhaft sein. Das Verstärkungselement 27 besitzt einen näherungsweise C-förmigen Querschnitt und verläuft an einer Längsseite des Grundelements 26. Wie Fig. 7 zeigt, bildet im Ausführungsbeispiel nach den Figuren 5 bis 7 das Verstärkungselement 27 mit dem Grundelement 26 keinen Hinterschnitt, beispielsweise über Rastnasen. Zur Fixierung des Verstärkungselements 27 am Grundelement 26 kann beispielsweise eine stoffschlüssige Verbindung, insbesondere durch Kleben oder durch ein Schweißverfahren, bevorzugt durch Ultraschallschweißen, vorgesehen sein. Auch eine andere Art der Verbindung kann jedoch vorgesehen sein. Das Grundelement 26 besitzt einen Durchmesser d. Das Verstärkungselement 27 besitzt eine Dicke b, die deutlich kleiner als der Durchmesser d ist. Die Steifigkeit im Mittelabschnitt beträgt vorzugsweise höchstens das 5fache, insbesondere höchstens das 3fache der Steifigkeit in den Verbindungsabschnitten 21 und 23.

Fig. 8 zeigt eine Ausführungsvariante des Verstärkungselements 27 der Figuren 5 bis 7. Das Verstärkungselement 27 weist eine Dicke b auf, die bezogen auf den in Fig. 8 schematisch darstellten Durchmesser d eines Grundelements 26 größer ist als im Ausführungsbeispiel nach den Figuren 5 bis 7. Die Dicke b kann beispielsweise 10% bis 30% des Durchmessers d betragen. Wie Fig. 8 auch zeigt, erstreckt sich das Verstärkungselement 27 über einen Winkel α von mehr als 180° um die Längsmittelachse 49 am Umfang des Grundelements 26, so dass das Verstärkungselement 27 mit dem Grundelement 26 einen Hinterschnitt bildet und am Grundelement 26 aufgeschnappt werden kann. Alternativ oder zusätzlich kann auch beim Ausführungsbeispiel nach Fig. 8 eine stoffschlüssige, insbesondere eine chemische Verbindung vorgesehen sein.

Das Ausführungsbeispiel gemäß Figuren 9 bis 11 zeigt ein Grundelement 26 mit rechteckigem, vorzugsweise quadratischem Durchmesser, das im Mittelabschnitt 22 an drei Längsseiten von einem Verstärkungselement 27 umgeben ist. Auch das Verstärkungselement 27 ist an seinem Außenumfang eckig ausgebildet, so dass sich auch im Mittelabschnitt 22 ein rechteckiger Querschnitt des Verbindungselements 13 ergibt. Im Ausführungsbeispiel weist das Verstärkungselement 27 an allen drei Längsseiten des Grundelements näherungsweise die gleiche Wandstärke auf. Wie Fig. 10 zeigt, ist ein Durchmesser a des Verbindungselements 13 im Mittelabschnitt 22 größer als ein Durchmesser d des Grundkörpers 26. Die Durchmesser a und d sind dabei jeweils die größten Durchmesser des jeweiligen Abschnitts. Bei dem in Fig. 10 dargestellten rechteckigen Querschnitt sind die Durchmesser a und d zwischen gegenüberliegenden Kanten gemessen.

Die Figuren 12 bis 14 zeigen ein Ausführungsbeispiel eines Verbindungselements 13, das ein Grundelement 26 und zwei daran angeordnete Verstärkungselemente 27 aufweist. Die Verstärkungselemente 27 sind identisch ausgebildet und können wie im Ausführungsbeispiel beispielsweise ähnlich zu dem in den Figuren 7 und 8 dargestellten Verstärkungselement 27 mit näherungsweise C-förmigem Querschnitt ausgeführt sein. Auch eine andere Gestaltung der Verstärkungselemente 27 kann jedoch vorteilhaft sein. Das Grundelement 26 entspricht in seiner Gestalt näherungsweise zwei Stäben mit kreisförmigem Querschnitt, die an einer Längsseite miteinander verbunden sind. Der größte Durchmesser d des Grundelements 26 ist in Fig. 13 dargestellt. An den beiden der Verbindungsstelle abgewandten Längsseiten ist jeweils das näherungsweise C-förmige Verstärkungselement 27 angeordnet.

Beim Ausführungsbeispiel nach den Figuren 15 bis 17 sind zwei Grundelemente 26 vorgesehen, die an einem gemeinsamen Verstärkungselement 27 fixiert sind. Das Verstärkungselement 27 ist näherungsweise H-förmig ausgebildet und besitzt zwei Schenkel 31, die über einen Mittelsteg 32 miteinander verbunden sind. Wie Fig. 17 zeigt, sind in der Ausführungsvariante nach den Figuren 15 bis 17 die Grundelemente 26 am Umfang über weniger als 180° vom Verstärkungselement 27 umgriffen, so dass sich keine formschlüssige Verbindung ergibt. Das Verstärkungselement 27 kann an den Grundelementen 26 beispielsweise über eine chemische Verbindung wie über Klebstoff oder Ultraschallschweißen fixiert sein. Der größte Durchmesser d des Verbindungsabschnitts 21, 23 entspricht dem Abstand der entfernt zueinander angeordneten Längsseiten der Grundelemente 26. Der größte Durchmesser d ist die größte Erstreckung des Verbindungsabschnitts 21, 23 senkrecht zur Längsrichtung 50 des Verbindungselements 13.

Beim Ausführungsbeispiel nach Fig. 18, das eine leicht abgewandelte Ausführungsvariante des Ausführungsbeispiels nach den Figuren 15 bis 17 darstellt, umgreift das Verstärkungselement 27 jedes Grundelement 26 über einen Winkel α von mehr als 180° seines Umfangs, so dass sich eine formschlüssige Verbindung ergibt. Im Ausführungsbeispiel nach Fig. 18 sind die Schenkel 31 an ihren Enden abgerundet. Auch eine Gestaltung mit Kanten gemäß Fig. 17 kann vorteilhaft sein.

Die Figuren 19 und 20 zeigen schematisch Ausführungsvarianten für einen Übergangsabschnitt 29, der sich zwischen einem Verbindungsabschnitt 21 und dem Mittelabschnitt 22 erstreckt. Ein entsprechender Übergangsabschnitt 29 ist vorzugsweise auch zwischen dem Mittelabschnitt 22 und dem Verbindungsabschnitt 23 vorgesehen. Im Ausführungsbeispiel nach Fig. 19 verläuft der Übergangsabschnitt 29 konisch, so dass sich eine kontinuierliche Vergrößerung des Durchmessers vom Verbindungsabschnitt 21 zum Mittelabschnitt 22 ergibt. Im Ausführungsbeispiel nach Fig. 20 ist ein zur Längsrichtung 50 gewölbter Verlauf der Außenkontur im Übergangsabschnitt 29 vorgesehen. Dabei kann die Außenkontur im Schnitt konvex oder, wie in Fig. 20 mit gestrichelter Linie angedeutet, konkav verlaufen. Der Übergangsabschnitt 29 kann durch ein weiteres, mit dem Grundelement 26 und dem Verstärkungselement 27 verbundenes Element gebildet sein oder am Grundelement 26 oder dem Verstärkungselement 27 angeformt sein.

Vorteilhafte Ausführungsvarianten ergeben sich durch beliebige Kombination der beschriebenen Ausführungsbeispiele miteinander. In allen Ausführungsbeispielen ist vorgesehen, dass die Steifigkeit im Mittelabschnitt 22 mindestens 110%, insbesondere mindestens 130%, bevorzugt mindestens 150% der Steifigkeit jedes Verbindungsabschnitts 21, 23 beträgt. Der Teilquerschnitt 25 bildet vorzugsweise in mindestens einem Verbindungsabschnitt 21, 23, insbesondere in beiden Verbindungsabschnitten mindestens 30%, insbesondere mindestens 50% des Querschnitts des Verbindungselements 13, 14, 15. In allen Ausführungsbeispielen kann zusätzlich zu dargestellten Profilen 28 in beliebiger Anordnung in einem oder mehreren weiteren Abschnitten ein Profil 28 beliebiger Gestaltung vorgesehen sein.

Für alle Ausführungsbeispiele ist vorgesehen, dass der Mittelabschnitt 22 zumindest teilweise aus einem Material besteht, das eine höhere Feuerbeständigkeit aufweist als das Material mindestens eines Verbindungsabschnitts 21 und 23. Dies kann insbesondere durch ein anderes Material des Verstärkungselements 27 als das des Grundelements 26 erreicht werden. Der Mittelabschnitt 22 besteht vorzugsweise zumindest teilweise, insbesondere vollständig aus mineralischem Material, insbesondere aus hochfestem oder ultrahochfestem Beton oder Mörtel. Vorteilhaft besteht das Verstärkungselement 27 aus Beton oder Mörtel, insbesondere aus hochfestem oder ultrahochfestem Beton oder Mörtel. Der Mittelabschnitt 22 besteht vorzugsweise zumindest teilweise aus einem Material, das eine niedrigere thermische Leitfähigkeit aufweist als das Material mindestens eines Verbindungsabschnitts 21 und 23.

Das Verbindungselement 13, 14, 15 kann auch für andere Einsatzzwecke, beispielsweise zur Fixierung von Fassadenplatten oder als Bewehrungselement für Beton, vorgesehen sein.

## Patentansprüche

1. Thermisch isolierendes Bauelement zum Einsatz in einer Trennfuge (4) zwischen einer getragenen Struktur und einer Tragstruktur, insbesondere zwischen einer Balkonplatte (2) und einer Gebäudedecke (3), mit einem Isolierkörper (5), wobei der Isolierkörper (5) eine Längsrichtung (6) und in Längsrichtung (6) verlaufende, einander gegenüberliegende Längsseiten (9, 10) besitzt,
wobei sich mindestens ein thermisch isolierendes Verbindungselement (13, 14, 15) durch den Isolierkörper (5) erstreckt, wobei das Verbindungselement (13, 14, 15) stabförmig ausgebildet ist und einen ersten Verbindungsabschnitt (21), einen zweiten Verbindungsabschnitt (23) und einen zwischen den Verbindungsabschnitten (21, 23) angeordneten Mittelabschnitt (22) aufweist, wobei die Länge (l₃) jedes Verbindungsabschnitts (21, 23) mindestens dem 5fachen des größten Durchmessers (d) dieses Verbindungsabschnitts (21, 23) entspricht, wobei das Verbindungselement (13, 14, 15) aus faserverstärktem Material besteht und wobei zumindest ein Teilquerschnitt (25) des Verbindungselements (13, 14, 15) sich einteilig und durchgehend durch den ersten Verbindungsabschnitt (21), den Mittelabschnitt (22) und den zweiten Verbindungsabschnitt (23) erstreckt, wobei die Steifigkeit des Verbindungselements (13, 14, 15) im Mittelabschnitt (22) größer als in den Verbindungsabschnitten (21, 23) ist, wobei der Mittelabschnitt (22) an mindestens einer Längsseite (9, 10) des Isolierkörpers (5) aus dem Isolierkörper (5) ragt,
**dadurch gekennzeichnet, dass** das Verbindungselement (13, 14, 15) mindestens ein Grundelement (26) und mindestens ein mit dem Grundelement (26) verbundenes Verstärkungselement (27) aufweist, wobei das mindestens eine Grundelement (26) sich durchgehend durch die Verbindungsabschnitte (21, 23) und den Mittelabschnitt (22) erstreckt und zumindest einen Teil des Teilquerschnitts (25) bildet und wobei das mindestens eine Verstärkungselement (27) im Mittelabschnitt (22) angeordnet ist und sich nicht in die Verbindungsabschnitte (21, 23) erstreckt.

2. Bauelement nach Anspruch 1,
**dadurch gekennzeichnet, dass** die Steifigkeit im Mittelabschnitt (22) mindestens 110%, insbesondere mindestens 130%, bevorzugt mindestens 150% der Steifigkeit jedes Verbindungsabschnitts (21, 23) beträgt.

3. Bauelement nach Anspruch 1 oder 2,
**dadurch gekennzeichnet, dass** der Teilquerschnitt (25) in zumindest einem Verbindungsabschnitt (21, 23), insbesondere in beiden Verbindungsabschnitten (21, 23) mindestens 30% des Querschnitts des Verbindungselements (13, 14, 15) bildet.

4. Bauelement nach einem der Ansprüche 1 bis 3,
**dadurch gekennzeichnet, dass** das mindestens eine Grundelement (26) und das mindestens eine Verstärkungselement (27) aus dem gleichen faserverstärkten Material bestehen.

5. Bauelement nach einem der Ansprüche 1 bis 3,
**dadurch gekennzeichnet, dass** das mindestens eine Grundelement (26) und das mindestens eine Verstärkungselement (27) aus unterschiedlichen faserverstärkten Materialien bestehen.

6. Bauelement nach einem der Ansprüche 1 bis 5,
**dadurch gekennzeichnet, dass** das mindestens eine Verstärkungselement (27) stoffschlüssig oder mechanisch an dem mindestens einen Grundelement (26) fixiert ist.

7. Bauelement nach einem der Ansprüche 1 bis 6,
**dadurch gekennzeichnet, dass** das Verbindungselement (13, 14, 15) in einem Pultrusionsverfahren hergestellt ist.

8. Bauelement nach einem der Ansprüche 1 bis 7,
**dadurch gekennzeichnet, dass** das Verbindungselement (13, 14, 15) in mindestens einem Verbindungsabschnitt (21, 23) ein Profil (28) an seiner Außenseite aufweist.

9. Bauelement nach einem der Ansprüche 1 bis 8,
**dadurch gekennzeichnet, dass** der Mittelabschnitt (22) zumindest teilweise aus einem Material besteht, das eine höhere Feuerbeständigkeit aufweist als das Material mindestens eines Verbindungsabschnitts (21, 23).

10. Bauelement nach einem der Ansprüche 1 bis 9,
**dadurch gekennzeichnet, dass** der Mittelabschnitt (22) zumindest teilweise, insbesondere vollständig aus mineralischem Material besteht.

11. Bauelement nach einem der Ansprüche 1 bis 10,
**dadurch gekennzeichnet, dass** der Mittelabschnitt (22) zumindest teilweise aus einem Material besteht, das eine niedrigere thermische Leitfähigkeit aufweist als das Material mindestens eines Verbindungsabschnitts (21, 23).

12. Bauelement nach einem der Ansprüche 1 bis 11,
**dadurch gekennzeichnet, dass** das faserverstärkte Material Glasfasern und/oder Basaltfasern und/oder Kohlefasern und/oder Aramidfasern aufweist.

13. Bauelement nach einem der Ansprüche 1 bis 12,
**dadurch gekennzeichnet, dass** mindestens ein Verbindungsabschnitt (21, 23) über einen Übergangsabschnitt (29) mit dem Mittelabschnitt (22) verbunden ist, wobei der Querschnitt des Verbindungselements (13, 14, 15) im Übergangsabschnitt (29) sich vom Verbindungsabschnitt (21, 23) zum Mittelabschnitt (22) kontinuierlich vergrößert.

14. Bauelement nach einem der Ansprüche 1 bis 13,
**dadurch gekennzeichnet, dass** der Mittelabschnitt (22) an beiden Längsseiten (9, 10) des Isolierkörpers (5) aus dem Isolierkörper (5) ragt.

## Claims

1. Thermally insulating component for use in a joint (4) between a supported structure and a supporting structure, in particular between a balcony slab (2) and a building ceiling (3), comprising an insulating body (5), wherein the insulating body (5) has a longitudinal direction (6) and long sides (9, 10) that extend in the longitudinal direction (6) and are opposite one another,
wherein at least one thermally insulating connecting element (13, 14, 15) extends through the insulating body (5), wherein the connecting element (13, 14, 15) is configured to be rod-shaped and comprises a first connecting portion (21), a second connecting portion (23) and a central portion (22) arranged between the connecting portions (21, 23), wherein the length (l₃) of each connecting portion (21, 23) corresponds to at least 5 times the largest diameter (d) of said connecting portion (21, 23), wherein the connecting element (13, 14, 15) consists of fibre-reinforced material and wherein at least a partial cross-section (25) of the connecting element (13, 14, 15) extends in one piece and continuously through the first connecting portion (21), the central portion (22) and the second connecting portion (23), wherein the rigidity of the connecting portion (13, 14, 15) in the central portion (22) is greater than in the connecting portions (21, 23), wherein the central portion (22) protrudes out of the insulating body (5) at at least one long side (9, 10) of the insulating body (5),
**characterised in that** the connecting element (13, 14, 15) comprises at least one base element (26) and at least one reinforcing element (27) connected to the base element (26), wherein the at least one base element (26) extends continuously through the connecting portions (21, 23) and the central portion (22) and forms at least a part of the partial cross-section (25), and wherein the at least one reinforcing element (27) is arranged in the central portion (22) and does not extend in the connecting portions (21, 23).

2. Component according to claim 1,
**characterised in that** the rigidity in the central portion (22) is at least 110%, in particular at least 130%, preferably at least 150%, of the rigidity of each connecting portion (21, 23).

3. Component according to either claim 1 or claim 2,
**characterised in that** the partial cross-section (25) forms, in at least one connecting portion (21, 23), in particular in both connecting portions (21, 23), at least 30% of the cross-section of the connecting element (13, 14, 15).

4. Component according to any of claims 1 to 3,
**characterised in that** the at least one base element (26) and the at least one reinforcing element (27) consist of the same fibre-reinforced material.

5. Component according to any of claims 1 to 3,
**characterised in that** the at least one base element (26) and the at least one reinforcing element (27) consist of different fibre-reinforced materials.

6. Component according to any of claims 1 to 5,
**characterised in that** the at least one reinforcing element (27) is fixed integrally or mechanically to the at least one base element (26).

7. Component according to any of claims 1 to 6,
**characterised in that** the connecting element (13, 14, 15) is produced in a pultrusion method.

8. Component according to any of claims 1 to 7,
**characterised in that** the connecting element (13, 14, 15) comprises a profile (28) on its outside, in at least one connecting portion (21, 23).

9. Component according to any of claims 1 to 8,
**characterised in that** the central portion (22) consists at least in part of a material that has greater fire resistance than the material of at least one connecting portion (21, 23).

10. Component according to any of claims 1 to 9,
**characterised in that** the central portion (22) consists at least in part, in particular completely, of mineral material.

11. Component according to any of claims 1 to 10,
**characterised in that** the central portion (22) consists at least in part of a material that has a lower thermal conductivity than the material of at least one connecting portion (21, 23).

12. Component according to any of claims 1 to 11,
**characterised in that** the fibre-reinforced material comprises glass fibres and/or basalt fibres and/or carbon fibres and/or aramid fibres.

13. Component according to any of claims 1 to 12,
**characterised in that** at least one connecting portion (21, 23) is connected to the central portion (22) via a transition portion (29), wherein the cross-section of the connecting element (13, 14, 15) in the transition portion (29) enlarges continuously from the connecting portion (21, 23) to the central portion (22).

14. Component according to any of claims 1 to 13,
**characterised in that** the central portion (22) protrudes out of the insulating body (5) at both long sides (9, 10) of the insulating body (5).

## Revendications

1. Composant thermo-isolant destiné à être inséré dans un joint de séparation (4) entre une structure portée et une structure porteuse, en particulier entre une dalle de balcon (2) et un plafond de bâtiment (3), avec un corps isolant (5), dans lequel le corps isolant (5) possède une direction longitudinale (6) et des côtés longitudinaux (9, 10) s'étendant dans la direction longitudinale (6), se faisant face les uns les autres,
dans lequel au moins un élément de liaison thermo-isolant (13, 14, 15) s'étend à travers le corps isolant (5), dans lequel l'élément de liaison (13, 14, 15) est réalisé en forme de barre et présente une première section de liaison (21), une deuxième section de liaison (23) et une section centrale (22) disposée entre les sections de liaison (21, 23), dans lequel la longueur (l₃) de chaque section de liaison (21, 23) correspond au moins à 5 fois le diamètre le plus grand (d) de ladite section de liaison (21, 23), dans lequel l'élément de liaison (13, 14, 15) est constitué d'un matériau renforcé par des fibres et dans lequel au moins une section transversale partielle (25) de l'élément de liaison (13, 14, 15) s'étend en une partie et de bout en bout à travers la première section de liaison (21), la section centrale (22) et la deuxième section de liaison (23), dans lequel la rigidité de l'élément de liaison (13, 14, 15) dans la section centrale (22) est plus importante que dans les sections de liaison (21, 23), dans lequel la section centrale (22) dépasse du corps isolant (5) sur au moins un côté longitudinal (9, 10) du corps isolant (5),
**caractérisé en ce que** l'élément de liaison (13, 14, 15) présente au moins un élément de base (26) et au moins un élément de renforcement (27) relié à l'élément de base (26), dans lequel l'au moins un élément de base (26) s'étend de bout en bout à travers les sections de liaison (21, 23) et la section centrale (22) et forme au moins une partie de la section transversale partielle (25), et dans lequel l'au moins un élément de renforcement (27) est disposé dans la section centrale (22) et ne s'étend pas dans les sections de liaison (21, 23).

2. Composant selon la revendication 1,
**caractérisé en ce que** la rigidité dans la section centrale (22) est d'au moins 110 %, en particulier d'au moins 130 %, de manière préférée d'au moins 150 % de la rigidité de chaque section de liaison (21, 23).

3. Composant selon la revendication 1 ou 2,
**caractérisé en ce que** la section transversale partielle (25) forme dans au moins une section de liaison (21, 23), en particulier dans les deux sections de liaison (21, 23), au moins 30 % de la section transversale de l'élément de liaison (13, 14, 15).

4. Composant selon l'une quelconque des revendications 1 à 3,
**caractérisé en ce que** l'au moins un élément de base (26) et l'au moins un élément de renforcement (27) sont constitués du même matériau renforcé par des fibres.

5. Composant selon l'une quelconque des revendications 1 à 3,
**caractérisé en ce que** l'au moins un élément de base (26) et l'au moins un élément de renforcement (27) sont constitués de différents matériaux renforcés par des fibres.

6. Composant selon l'une quelconque des revendications 1 à 5,
**caractérisé en ce que** l'au moins un élément de renforcement (27) est bloqué par liaison de matière ou de manière mécanique sur l'au moins un élément de base (26).

7. Composant selon l'une quelconque des revendications 1 à 6,
**caractérisé en ce que** l'élément de liaison (13, 14, 15) est fabriqué dans un procédé de pultrusion.

8. Composant selon l'une quelconque des revendications 1 à 7,
**caractérisé en ce que** l'élément de liaison (13, 14, 15) présente, dans au moins une section de liaison (21, 23), un profilé (28) sur son côté extérieur.

9. Composant selon l'une quelconque des revendications 1 à 8,
**caractérisé en ce que** la section centrale (22) est constituée au moins en partie d'un matériau, qui présente une résistance au feu plus élevée que le matériau d'au moins une section de liaison (21, 23).

10. Composant selon l'une quelconque des revendications 1 à 9,
**caractérisé en ce que** la section centrale (22) est constituée au moins en partie, en particulier en totalité, d'un matériau minéral.

11. Composant selon l'une quelconque des revendications 1 à 10, **caractérisé en ce que** la section centrale (22) est constituée au moins en partie d'un matériau, qui présente une conductivité thermique plus basse que le matériau d'au moins une section de liaison (21, 23).

12. Composant selon l'une quelconque des revendications 1 à 11, **caractérisé en ce que** le matériau renforcé par des fibres présente des fibres de verre et/ou des fibres de basalte et/ou des fibres de carbone et/ou des fibres d'aramide.

13. Composant selon l'une quelconque des revendications 1 à 12, **caractérisé en ce qu'**au moins une section de liaison (21, 23) est reliée à la section centrale (22) par l'intermédiaire d'une section de transition (29), dans lequel la section transversale de l'élément de liaison (13, 14, 15) s'agrandit de manière continue depuis la section de liaison (21, 23) vers la section centrale (22) dans la section de transition (29).

14. Composant selon l'une quelconque des revendications 1 à 13, **caractérisé en ce que** la section centrale (22) dépasse du corps isolant (5) sur les deux côtés longitudinaux (9, 10) du corps isolant (5).
